# EUROPÄISCHE PATENTSCHRIFT

(11) **EP 2 533 664 B1**
(45) Veröffentlichungstag und Bekanntmachung des Hinweises auf die Patenterteilung: **02.05.2018**
(21) Anmeldenummer: 11701975.2
(22) Anmeldetag: 26.01.2011
(51) Int. Cl.: A45D 1/10

(54) **AUFSATZ FÜR EINE HAARFORMUNGSEINRICHTUNG**
ATTACHMENT FOR A HAIRSTYLING APPARATUS
CHAPEAU POUR DISPOSITIF DE COIFFAGE DES CHEVEUX

(30) Priorität: 10.02.2010 DE 102010001766
(43) Veröffentlichungstag der Anmeldung: 19.12.2012
(73) Patentinhaber: BSH Hausgeräte GmbH, 81739 München (DE)
(72) Erfinder: COPITZKY, Thomas, 83278 Traunstein (DE); OLENBERGER, Marina, 83308 Trostberg (DE); ALTMANN, Berthold, 83374 Oderberg (DE); HAFER, Christian, 85435 Erding (DE)
(86) Internationale Anmeldenummer: PCT/EP2011/051010
(87) Internationale Veröffentlichungsnummer: WO 2011/098349

(56) Entgegenhaltungen:
- EP-A1- 2 095 737
- WO-A2-2008/028941

## Beschreibung

Die vorliegende Erfindung betrifft einen drehbaren Aufsatz für eine Haarformungseinrichtung zum Formen von Haaren, insbesondere zur Locken- oder Wellenbildung, gemäß dem Oberbegriff des Anspruchs 1. Die Erfindung betrifft außerdem eine mit einem derartigen drehbaren Aufsatz ausgestattete Haarformungseinrichtung.

Aus der WO 2008/028941 A2 ist ein gattungsgemäßer drehbarer Aufsatz für eine Haarformungseinrichtung bekannt, der insgesamt vier fingerähnlicher Fortsätze zum Aufwickeln der zu formenden Haare aufweist, wobei diese Fortsätze einen zwischen diesen verlaufenden Strähnenführungskanal definieren und abgerundete Haaranlageflächen aufweisen. Der drehbare Aufsatz ist dabei auf eine Haarformungseinrichtung aufsteckbar und von dieser antreibbar. Mit der genannten Haarformungseinrichtung sollen insbesondere die bei der Verwendung von aus dem Stand der Technik bekannten Brennscheren auftretende hohen Belastungen und Gefahren vermieden werden.

Nachteilig bei aus dem Stand der Technik bekannten Haarformungseinrichtungen und drehbaren Aufsätzen ist jedoch, dass darauf geachtet werden muss, dass die Haarsträhnen in eine Vorzugsrichtung aufgerollt werden müssen, da es sonst zu punktuell knickähnlichen Strukturen kommen kann, die das spätere Frisierergebnis negativ beeinträchtigen. Es besteht somit eine definierte Drehrichtung, sodass zum Wechseln zwischen stehenden bzw. fallenden Locken sowie zum Wechseln der Kopfseite stets ein umständliches und aufwändiges Umgreifen und Umpositionieren der Haarformungseinrichtung erforderlich ist. Ferner muss bei dem aus dem Stand der Technik bekannten Aufsatz darauf geachtet werden, dass die Haarsträhnen innerhalb des Aufsatzes im richtigen Strähnenführungskanal eingefädelt sind, da es ansonsten ebenfalls zu einer negativen Beeinträchtigung des Gesamtergebnisses der Frisur kommen kann.

Die vorliegende Erfindung beschäftigt sich daher mit dem Problem, für einen drehbaren Aufsatz bzw. eine Haarformungseinrichtung der gattungsgemäßen Art, eine verbesserte oder zumindest eine alternative Ausführungsform anzugeben, die sich insbesondere durch eine deutlich vereinfachte Handhabung auszeichnet.

Dieses Problem wird erfindungsgemäß durch die Gegenstände der unabhängigen Ansprüche gelöst. Vorteilhafte Ausführungsformen sind Gegenstand der abhängigen Ansprüche.

Die vorliegende Erfindung beruht auf dem allgemeinen Gedanken, einen drehbaren Aufsatz für eine Haarformungseinrichtung zum Formen von Haaren, insbesondere zur Locken- oder Wellenbildung, derart auszubilden, dass dieser die gewünschten Locken bzw. Wellen drehrichtungsunabhängig, das heißt rechts- oder linksdrehend, in gleicher Qualität erzeugt, so dass beispielsweise stehende oder fallende Locken ohne ein Umsetzen des Aufsatzes in den Haaren durch lediglich eine Drehrichtungsumkehr erzeugt werden können. Hierzu weist der erfindungsgemäße drehbare Aufsatz zumindest zwei fingerähnliche Fortsätze zum Aufwickeln der zu formenden Haare auf, wobei diese Fortsätze einen zwischen diesen verlaufenden Strähnenführungskanal definieren und gleichzeitig abgerundete Haaranlageflächen aufweisen. Erfindungsgemäß sind nun zumindest diese Haaranlageflächen der Fortsätze derart ausgebildet, dass bei eingelegten Haarsträhnen das Einbringen von Locken bzw. Wellen unabhängig von der Drehrichtung des Aufsatzes möglich ist, ohne dass hierbei Knicke in den Haaren entstehen. Bei den aus dem Stand der Technik bekannten Aufsätzen führt eine Drehrichtungsumkehr des Aufsatzes aufgrund ungeeigneter, das heißt insbesondere zu kleiner, Radien an den Haaranlageflächen dazu, dass knickähnliche Strukturen in die zu lockenden bzw. zu wellenden Haare eingebracht werden, wodurch das Frisierergebnis insgesamt negativ beeinflusst wird. Mit dem erfindungsgemäßen Aufsatz hingegen ist es möglich, die eingefädelten Haarsträhnen wahlweise recht- oder linksherum aufzurollen, wobei die Drehrichtungsunabhängigkeit des Aufsatzes dadurch erreicht wird, dass zu beiden Seiten der Enden des Strähnenführungskanals Radien vorhanden sein, die beim Verlauf des Haarstylingprozesses (beispielsweise einem Aufrollen), einem Aufheizen, einem Abkühlen und einem Abwickeln, nicht zu einer Schädigung des Haares, insbesondere durch eine extreme geometrische Beanspruchung führen. Mit dem erfindungsgemäßen Aufsatz wird somit insbesondere das Handling und der Gebrauch einer Haarformungseinrichtung, beispielsweise eines Lockenstabes, deutlich vereinfacht, da sowohl stehende als auch fallende Locken problemlos hergestellt werden können, indem einfach die Drehrichtung des Aufsatzes umgekehrt wird. Mit dem erfindungsgemäßen Aufsatz ist es überraschenderweise möglich, lediglich durch eine geometrische Anpassung der Radien der Haaranlageflächen den Aufsatz derart auszubilden, dass dieser drehrichtungsunabhängig verwendet werden kann.

Bei einer vorteilhaften Weiterbildung der erfindungsgemäßen Lösung, ist zumindest einer der Fortsätze beheizbar und/oder kühlbar ausgebildet. Ein Beheizen zumindest eines der Fortsätze kann dabei beispielsweise durch ein im jeweiligen Fortsatz angeordnetes Heizelement, beispielsweise ein Peltierelement, erfolgen oder aber durch ein Hindurchleiten von heißer Luft durch den Fortsatz, wobei der Fortsatz in diesem Fall eine kanalartige innere Struktur aufweist, die über eine Vielzahl von kleinen Auslassöffnungen eine Abgabe von Warmluft an die Haare ermöglicht und dadurch den Lockenformungsprozess begünstigt. Denkbar ist selbstverständlich auch, dass der zumindest eine Fortsatz kühlbar ausgebildet ist, wobei die Kühlung wiederum beispielsweise mittels eines Peltierelementes erfolgen kann, oder aber durch Hindurchleiten von kühler Luft durch die kanalartige Struktur. Die Kühlung kann somit beispielsweise durch einen kalten (zum Beispiel Raumtemperatur) Luftstrom erfolgen oder aber auch optional durch sonstige gasförmige oder flüssige Medien, wobei in diesem Fall beispielsweise ein Vorratsbehälter und/oder Zuleitungen erforderlich wären. Über diese Vorratsbehälter bzw. Zuleitungen wäre dann auch die Abgabe eines Haarpflegemittels, beispielsweise eines Festigers, an die Haare während des Lockenprozesses möglich.

Die Erfindung beruht weiter auf dem allgemeinen Gedanken, eine an sich bekannte Haarformungseinrichtung, beispielsweise einen Lockenstab, mit einem derartigen erfindungsgemäßen Aufsatz auszustatten, wobei selbstverständlich unterschiedlichstes Aufsätze mit der Haarformungseinrichtung kombinierbar sind. Die Haarformungseinrichtung weist darüber hinaus einen Griff zum Halten derselben sowie vorzugsweise einen motorischen Drehantrieb für den Aufsatz auf. Denkbar ist hierbei insbesondere, das Anbieten einer derartigen Haarformungseinrichtung in einem Set, welches mehrere, unterschiedlich ausgestaltete Aufsätze, sowie die eigentliche Haarformungseinrichtung umfasst.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und wird in der nachfolgenden Beschreibung näher erläutert, wobei sich gleiche Bezugszeichen auf gleiche oder ähnliche oder funktional gleiche Bauteile beziehen.

Dabei zeigen, jeweils schematisch:
- Fig. 1: eine erfindungsgemäße Haarformungseinrichtung,
- Fig. 2-4: Querschnittsdarstellungen unterschiedlich ausgebildeter Aufsätze für eine Haarformungseinrichtung nach Fig. 1,
- Fig. 5 und 6: einen Aufsatz mit yin- und yangartig ausgebildeten Fortsätzen.

Entsprechend der Fig. 1, weist eine erfindungsgemäße Haarformungseinrichtung 1 zum Formen von Haaren, insbesondere zur Locken- oder Wellenbildung, ein Griffteil 2 sowie einen daran angeschlossenen, drehbaren Aufsatz 3 auf. Der drehbare Aufsatz 3 ist dabei über eine Antriebswelle 4 mit einer im Griff 2 angeordneten Antriebseinrichtung, beispielsweise einem Elektromotor, drehfest verbunden. Der Aufsatz 3 ist abnehmbar von der Antriebswelle 4 ausgestaltet, so dass die Haarformungseinrichtung 1 generell mit unterschiedlichsten Aufsätzen 3 betrieben werden kann. Zugleich ist am Griff 2 ein Schalter 5 zum An- und Ausschalten der Haarformungseinrichtung 1, insbesondere deren Elektromotor, vorgesehen, sowie ein Anschlusselement 6, über welches die Haarformungseinrichtung 1 mit einem elektrischen Netz verbunden werden kann. Zur leichteren Handhabung und insbesondere zu einem kabellosen Betrieb, weist die erfindungsgemäße Haarformungseinrichtung 1 einen Akku 7 auf, welcher durch Anschluss an das elektrische Netz über das Anschlusselement 6 aufgeladen werden kann.

Erfindungsgemäß besitzt nun der Aufsatz 3 zumindest zwei fingerähnlicher Fortsätze 8 und 8', gemäß der Fig. 4 sogar drei fingerähnlicher Fortsätze 8, 8' und 8" auf, die dem Aufwickeln der zu formenden Haaren dienen und einen zwischen diesen verlaufenden Strähnenführungskanal 9 definieren. Darüber hinaus weisen die Fortsätze 8, 8' und 8" abgerundete Haaranlageflächen 10, 10' auf, die derart ausgebildet sind, dass bei in den Strähnenführungskanal 9 eingelegten Haarsträhnen 13 ein Einbringen von Locken unabhängig von der Drehrichtung 11 des Aufsatzes 3 möglich ist, ohne dass die Gefahr besteht, dass unerwünschte Knicke in die Haare eingebracht werden. Der Aufsatz ist vorzugsweise zylinderförmig ausgestaltet und weist gemäß den Figuren 1-3 zwei Fortsätze 8, 8' auf, wobei gemäß der Fig. 2 zwischen den beiden Fortsätzen 8 und 8' ein geradliniger und gemäß der Fig. 3 ein wellenartiger Strähnenführungskanal 9 verläuft. Denkbar ist aber auch ein bogenförmiger Verlauf. Dabei sind vorzugsweise sowohl die inneren Radien innerhalb des Strähnenführungskanals 9 als auch die Radien der Haaranlageflächen 10, 10' und die äußeren Radien der Fortsätze 8, 8' und 8" derart aufeinander abgestimmt, dass die Haarsträhnen 13 entlang der Außenfläche keine längeren geraden Strecken zurücklegen müssen, die sich dann negativ auf das Frisierergebnis auswirken können. Zugleich ist der Strähnenführungskanal 9 im Inneren des Aufsatzes 3 mit einer gewissen Breite ausgebildet, die ein problemloses Einfädeln und Herauslösen der zu lockenden bzw. zu wählenden Haarsträhne gewährleistet. Die Radien R, R' an einem Eingang bzw. Ausgang des Strähnenführungskanal 9 können dabei identisch oder aber voneinander abweichend ausgestaltet sein. Zugleich können die Radien R, R' der Haaranlageflächen 10, 10' in Axialrichtung 12 der Fortsätze 8, 8', 8" variieren.

Gemäß der Fig. 4 weist der erfindungsgemäß ausgebildete Aufsatz 3 insgesamt drei Fortsätze 8, 8' und 8" mit jeweils linsenartig ausgebildetem Querschnitt auf.

Betrachtet man die Figuren 5 und 6, so kann man erkennen, dass hier der Aufsatz 3 jeweils zwei yin- und yangartig ausgebildete Fortsätze 8, 8' aufweist. Idealerweise sollte hierbei das Aufrollen der Haarsträhne 13 über den großen Radius R erfolgen, wobei insbesondere gemäß der Fig. 6 die yin- und yangartig ausgebildeten Fortsätze 8, 8' auch bezüglich ihres kleinen Radius R' so ausgebildet sein können, dass eine drehrichtungsunabhängige Benutzung des Aufsatzes 3 möglich ist. Yin- und yangartige Strukturen spielen insbesondere in der Wellnessbewegung eine große Rolle, weshalb allein schon durch derartig ausgebildete Fortsätze 8, 8' ein verkaufsförderndes Argument erzielt werden kann. Selbstverständlich sind dabei auch yin-yangähnliche Geometrien denkbar, die mehr als zwei Fortsätze 8, 8' aufweisen.

Um ein Einfädeln der Haare in den Strähnenführungskanal 9 zu erleichtern, ist an zumindest einem der Fortsätze 8, 8' an seinem freien Ende eine Einkerbung vorgesehen oder aber diese sind sich verjüngend zum freien Ende hin ausgebildet.

Des Weiteren kann die Locken- bzw. Wellenbildung dadurch unterstützt werden, dass zumindest einer der Fortsätze 8, 8', 8" beheizbar und/oder kühlbar ausgebildet ist. Ein Beheizen bzw. ein Kühlen der Haarsträhnen kann dabei durch ein direkt auf dieses einwirkendes Heizelement bzw. Kühlelement, beispielsweise ein Peltierelement, erfolgen oder aber durch einen entsprechenden Luftstrom, wobei in letzterem Fall innerhalb zumindest eines Fortsatzes 8, 8', 8" eine Kanalstruktur angeordnet ist, durch welche warme/kühle Luft leitbar und an die Haare abgebbar ist. Alternativ ist auch vorstellbar, dass die Fortsätze 8, 8', 8" aus einem Vollmaterial ausgebildet und als solches beheizbar sind. Optional kann der Aufsatz 3 auch mit der Möglichkeit zur aktiven Kühlung versehen werden, welche beispielsweise durch gasförmige oder flüssige Medien erreicht wird, welche über die Kanalstruktur an die Haare übertragen werden. Bei insbesondere flüssigen Medien wäre hierbei noch ein Vorratsbehälter vorzusehen.

Generell kann dabei der Aufsatz 3 äußerst flexibel eingesetzt werden, so kann dieser beispielsweise wie ein konventioneller Lockenwickler über längere Zeit im Haar verbleiben oder ähnlich wie eine Stylingbürste verwendet werden, wobei lediglich ein Einfädeln, Aufdrehen, Aufheizen, Abkühlen und Herausziehen aus den Haaren erfolgt. Auch können die Radien R, R' unterschiedlicher Aufsätze unterschiedlich groß sein, wodurch die Lockengröße individuell beeinflusst werden kann. Eine gleiche Beeinflussung ist selbstverständlich auch über die während des Lockenprozesses auf die Haare zu übertragende Temperatur möglich.

Der gezeigte Aufsatz 3 weist dabei einen im Wesentlichen kreisrunden Querschnitt mit den beiden Fortsätzen 8 und 8' auf. Denkbar ist aber selbstverständlich auch eine davon abweichende Querschnittsform, wie beispielsweise eine Ellipse, eine Superellipse, eine Langlochform, sowie ellipsenähnliche Formen, deren Radien an den kurzen und/oder langen Seiten im Vergleich zu einer normalen Ellipse abweichen. Der Strähnenführungskanal 9 verläuft dabei vorzugsweise entlang einer Hauptachse, wobei generell jedoch auch eine beliebige Kanalführung möglich ist.

Mit dem erfindungsgemäßen Aufsatz 3 und der erfindungsgemäßen Haarformungseinrichtung 1 kann der entscheidende Vorteil realisiert werden, dass ein Einbringen von Locken bzw. Wellen in die Haare drehrichtungsunabhängig möglich ist, ohne dass hierbei eine negative Beeinflussung, beispielsweise durch einen Knicken der Haare, befürchtet werden muss. Zugleich kann insbesondere bei der Variante mit zwei Fortsätzen 8, 8' und lediglich einem einzigen Strähnenführungskanal 9 ein fehlerhaftes Einfädeln vermieden werden, wodurch die Handhabung der erfindungsgemäßen Haarformungseinrichtung 1 erleichtert wird.

### Bezugszeichnliste

- 1: Haarformungseinrichtung
- 2: Griff
- 3: Aufsatz
- 4: Antriebswelle
- 5: Schalter
- 6: Anschlusselement
- 7: Akku
- 8: Fortsatz
- 9: Strähnenführungskanal
- 10: Haaranlagefläche
- 11: Drehrichtung
- 12: Axialrichtung
- 13: Haarsträhne

- R: Radius

## Patentansprüche

1. Drehbarer Aufsatz (3) für eine Haarformungseinrichtung (1) zum Formen von Haaren, insbesondere zur Locken- oder Wellenbildung, mit zumindest zwei fingerähnlichen Fortsätzen (8,8') zum Aufwickeln der zu formenden Haare, wobei die Fortsätze (8,8') einen zwischen diesen verlaufenden Strähnenführungskanal (9) definieren und abgerundete Haaranlageflächen (10,10') aufweisen, **dadurch gekennzeichnet, dass** zumindest die Haaranlageflächen (10,10') der Fortsätze (8,8') derart ausgebildet sind, dass bei eingelegten Haarsträhnen (13) ein Einbringen von Locken unabhängig von der Drehrichtung (11) des Aufsatzes (3) möglich ist, ohne dass hierbei Knicke in den Haaren entstehen.

2. Aufsatz nach Anspruch 1, **dadurch gekennzeichnet, dass** an einem Eingang und an einem Ausgang des Strähnenführungskanals (9) jeweils zwei abgerundete Haaranlageflächen (10,10') mit vorzugsweise gleichem Radius (R,R') vorgesehen sind.

3. Aufsatz nach Anspruch 1 oder 2, **dadurch gekennzeichnet, dass** der Aufsatz (3) zylinderförmig ausgestaltet ist und zwei Fortsätze (8,8') aufweist, wobei zwischen den beiden Fortsätzen (8,8') ein geradliniger, bogenartiger oder wellenartiger Strähnenführungskanal (9) verläuft.

4. Aufsatz nach einem der Ansprüche 2 oder 3, **dadurch gekennzeichnet, dass** der Radius (R, R') der Haaranlageflächen (10,10') in Axialrichtung (12) der Fortsätze (8,8') variiert.

5. Aufsatz nach einem der Ansprüche 1 bis 4, **dadurch gekennzeichnet, dass** der Aufsatz (3) zwei yin und yangartig ausgebildete Fortsätze (8,8') aufweist.

6. Aufsatz nach Anspruch 1, **dadurch gekennzeichnet, dass** der Aufsatz (3) zylinderförmig ausgestaltet ist und drei Fortsätze (8,8',8") mit linsenartigem Querschnitt aufweist.

7. Aufsatz nach einem der Ansprüche 1 bis 6, **dadurch gekennzeichnet, dass** zumindest einer der Fortsätze (8,8',8") an seinem freien Ende eine Einkerbung aufweist oder sich verjüngt, um ein Einfädeln der Haare zu erleichtern.

8. Aufsatz nach einem der Ansprüche 1 bis 7, **dadurch gekennzeichnet, dass** zumindest einer der Fortsätze (8,8',8") beheizbar und/oder kühlbar ausgebildet ist.

9. Aufsatz nach Anspruch 8, **dadurch gekennzeichnet, dass** zum Beheizen oder zum Kühlen zumindest einer der Fortsätze (8,8',8") ein Peltierelement aufweist.

10. Aufsatz nach einem der Ansprüche 1 bis 9, **dadurch gekennzeichnet, dass** zumindest einer der Fortsätze (8,8',8") aus einem Vollmaterial ausgebildet ist oder einen Kanalstruktur aufweist, durch welche warme/kühle Luft leitbar und an die Haare abgebbar ist.

11. Haarformungseinrichtung (1) zum Formen von Haaren, insbesondere zur Locken- oder Wellenbildung, umfassend einen Griff (2) und einen daran angeschlossenen, drehbaren Aufsatz (3) nach einem der Ansprüche 1 bis 10.

## Claims

1. Rotatable attachment (3) for a hair styling device (1) for shaping hair, in particular into curls or waves, with at least two finger-like protrusions (8, 8') for winding up the hair to be shaped, wherein the protrusions (8, 8') define a strand guiding channel (9) running between them and have rounded hair contact surfaces (10, 10'), **characterised in that** at least the hair contact surfaces (10, 10') of the protrusions (8, 8') are embodied such that when strands of hair (13) are inserted, it is possible to create curls independently of the direction of rotation (11) of the attachment (3), without this resulting in kinks in the hair.

2. Attachment according to claim 1, **characterised in that** at an inlet and at an outlet of the strand guiding channel (9) there is provision in each case for two rounded hair contact surfaces (10, 10') with preferably the same radius (R, R').

3. Attachment according to claim 1 or 2, **characterised in that** the attachment (3) is embodied in a cylindrical manner and has two protrusions (8, 8'), wherein a straight, curved or wavy strand guiding channel (9) runs between the two protrusions (8, 8').

4. Attachment according to one of claims 2 or 3, **characterised in that** the radius (R, R') of the hair contact surfaces (10, 10') varies in the axial direction (12) of the protrusions (8, 8').

5. Attachment according to one of claims 1 to 4, **characterised in that** the attachment (3) has two protrusions (8, 8') embodied in a yin-yang manner.

6. Attachment according to claim 1, **characterised in that** the attachment (3) is embodied in a cylindrical manner and has three protrusions (8, 8', 8") with a lens-like cross-section.

7. Attachment according to one of claims 1 to 6, **characterised in that** at least one of the protrusions (8, 8', 8") has an indentation on its free end or tapers to facilitate threading of the hair.

8. Attachment according to one of claims 1 to 7, **characterised in that** at least one of the protrusions (8, 8', 8") is embodied such that it can be heated and/or cooled.

9. Attachment according to claim 8, **characterised in that** at least one of the protrusions (8, 8', 8") has a Peltier element for heating or for cooling.

10. Attachment according to one of claims 1 to 9, **characterised in that** at least one of the protrusions (8, 8', 8") is embodied from a solid material or has a channel structure, through which warm/cool air can be conducted and released onto the hair.

11. Hair styling device (1) for shaping hair, in particular to form curls or waves, comprising a handle (2) and a rotatable attachment (3) connected thereto according to one of claims 1 to 10.

## Revendications

1. Accessoire rotatif (3) pour un dispositif de mise en forme capillaire (1) servant à mettre en forme les cheveux, notamment pour former des boucles ou des ondulations, comprenant au moins deux prolongements (8, 8') similaires à des doigts pour enrouler des cheveux à mettre en forme, dans lequel les prolongements (8, 8') définissent un canal de guidage des mèches (9) qui s'étend entre eux, et présentent des surfaces d'appui des cheveux (10, 10') arrondies, **caractérisé en ce qu'**au moins les surfaces d'appui des cheveux (10, 10') des prolongements (8, 8') sont configurées de telle sorte que, lorsque des mèches de cheveux (13) sont introduites, il est possible de former des boucles indépendamment du sens de rotation (11) de l'accessoire (3), sans provoquer ainsi des plis dans les cheveux.

2. Accessoire selon la revendication 1, **caractérisé en ce qu'**au niveau d'une entrée et au niveau d'une sortie du canal de guidage des mèches (9), deux surfaces d'appui des cheveux (10, 10') arrondies ayant de préférence le même rayon (R, R') sont prévues à chaque fois.

3. Accessoire selon la revendication 1 ou 2, **caractérisé en ce que** l'accessoire (3) est constitué d'une forme cylindrique et comprend deux prolongements (8, 8'), et dans lequel un canal de guidage des mèches (9) rectiligne, arqué ou de forme ondulée s'étend entre les deux prolongements (8, 8').

4. Accessoire selon l'une des revendications 2 ou 3, **caractérisé en ce que** le rayon (R, R') des surfaces d'appui des cheveux (10, 10') varie dans la direction axiale (12) des prolongements (8, 8').

5. Accessoire selon l'une des revendications 1 à 4, **caractérisé en ce que** l'accessoire (3) comprend deux prolongements (8, 8') formés en symétrie de façon yin et yang.

6. Accessoire selon la revendication 1, **caractérisé en ce que** l'accessoire (3) est constitué d'une forme cylindrique et comprend trois prolongements (8, 8', 8") ayant une section transversale lenticulaire.

7. Accessoire selon l'une des revendications 1 à 6, **caractérisé en ce qu'**au moins un des prolongements (8, 8', 8") comprend au niveau de son extrémité libre une encoche ou se rétrécit, afin de faciliter un enfilage des cheveux.

8. Accessoire selon l'une des revendications 1 à 7, **caractérisé en ce qu'**au moins un des prolongements (8, 8', 8") est conçu de façon à pouvoir être chauffé et/ou refroidi.

9. Accessoire selon la revendication 8, **caractérisé en ce qu'**au moins un des prolongements (8, 8', 8") comprend un élément Peltier pour le chauffer ou le refroidir.

10. Accessoire selon l'une des revendications 1 à 9, **caractérisé en ce qu'**au moins un des prolongements (8, 8', 8") est formé à partir d'un matériau plein ou comprend une structure à canaux, par laquelle de l'air chaud /froid peut être guidé et être distribué sur les cheveux.

11. Dispositif de mise en forme capillaire (1) servant à mettre en forme les cheveux, notamment pour former des boucles ou des ondulations, comprenant une poignée (2) et un accessoire rotatif (3) selon l'une des revendications 1 à 10 raccordé à celle-ci.
